# FASCICULE DE BREVET EUROPEEN

(11) **EP 3 839 653 B1**
(45) Date de publication et mention de la délivrance du brevet: **28.01.2026**
(21) Numéro de dépôt: 19218481.0
(22) Date de dépôt: 20.12.2019
(51) Int. Cl.: G04B 17/06

(54) **PROCEDE DE CORRECTION DE LA MARCHE ET/OU DE L'AMPLITUDE D'UN OSCILLATEUR DE TYPE BALANCIER SPIRAL AUX POSITIONS VERTICALES**
KORREKTURVERFAHREN DER GANGGENAUIGKEIT UND/ODER DER AMPLITUDE EINES OSZILLATORS VOM TYP SPIRALUNRUH MIT VERTIKALEN POSITIONEN
METHOD FOR CORRECTING THE OPERATION AND/OR THE AMPLITUDE OF A BALANCE WHEEL-HAIRSPRING TYPE OSCILLATOR IN VERTICAL POSITIONS

(43) Date de publication de la demande: 23.06.2021
(73) Titulaire: Patek Philippe SA Genève, 1204 Genève (CH)
(72) Inventeur: LE BRIS, Jean-Baptiste, 74970 Marignier (FR); BUCAILLE, Jean-Luc, 74160 Présilly (FR)
(74) Mandataire: Micheli & Cie SA

(56) Documents cités:
- EP-A1- 1 986 059
- EP-A1- 2 551 732
- CH-A2- 708 217

## Description

La présente invention a pour objet un procédé de correction de la marche et/ou de l'amplitude d'un oscillateur de type balancier spiral aux positions verticales.

Un oscillateur traditionnel de type balancier-spiral représenté aux figures 1a et 1b est composé d'un balancier 1 et d'un ressort spiral attaché par ses extrémités au balancier 1 et au piton 9 lui-même fixé au coq. Le balancier 1 est formé d'une serge 1a solidaire d'un axe de balancier 2. L'axe de balancier 2 comprend deux pivots 3, 4 sans portée formés par une partie cylindrique 3a, 4a raccordée par un congé 3b, 4b au tigeron de l'axe 2. Les pivots 3, 4 traversent le trou d'une pierre de pivotement 5, 6 et appuient par leur extrémité arrondie ou bout de pivot 3c, 4c contre la face d'une seconde pierre appelée contrepivot ou contre-pierre 7, 8. En général, un lubrifiant est utilisé pour améliorer le pivotement entre les pivots 3, 4 et les pierres de pivotement 5, 6 et les contre-pierres 7, 8. Les dimensions des pivots 3, 4 et des trous dans les pierres de pivotement 5, 6 sont en général inférieures à 100 µm. L'axe de balancier 2 porte encore, d'un côté du balancier 1, au moins un plateau 10 ainsi que la cheville de plateau 11, par laquelle arrive l'impulsion de l'échappement.

En pratique, les oscillations d'un balancier-spiral entretenu par un échappement ne sont pas isochrones, c'est-à-dire qu'elles ne se font pas toutes en temps égal. La durée des oscillations d'un balancier spiral, et donc l'isochronisme de celui-ci (soit son aptitude à osciller dans des temps égaux, quelles que soient les influences extérieures, voir Dictionnaire professionnel illustré de l'horlogerie, G.-A. Berner) est perturbée par les principaux facteurs suivants : l'échappement, le contact entre les pivots de l'axe de balancier et leurs paliers (pierres et contre-pierres), l'équilibre de l'ensemble balancier-spiral, les défauts de l'ensemble et la forme du spiral.

Les horlogers étudient en général les oscillations d'un balancier-spiral entretenu par un échappement dans six positions déterminées dudit balancier-spiral et de la montre : deux positions horizontales, horizontale haut (HH, sur fond, position naturelle de la main en pronation) et horizontale bas (HB, sur verre, position rarement observée au porter de la main en supination) et quatre positions verticales, verticale haut (VH, 3h en haut), verticale bas (VB, 9h en haut), verticale droite (VD, 12h en haut) et verticale gauche (VG, 6 heure en haut).

L'isochronisme du balancier-spiral peut par exemple être évalué en associant pour chacune des six positions type l'amplitude des oscillations avec la marche instantanée du mouvement. La marche est un terme de réglage qui désigne traditionnellement la différence de deux états de la montre séparés par 24 heures. Il est possible de mesurer la marche instantanée M [s/j] en fonction de la période des oscillations du balancier : $M = - 86400 \frac{T - {T}_{o}}{T}$ où, T est la période observée de l'oscillateur, Tₒ est la période théorique des oscillations (isochronisme parfait) et 86400 est le nombre de secondes dans 24 heures.

Ainsi, si la période observée T est plus courte que la période théorique Tₒ, le balancier-spiral est plus rapide, la marche instantanée est positive et le mouvement a de l'avance. A l'inverse, si la période observée T est plus longue que la période théorique Tₒ, le balance-spiral est plus lent, la marche instantanée est négative et le mouvement a du retard.

En associant ainsi l'amplitude des oscillations avec la marche instantanée du mouvement, il est possible d'obtenir des courbes, dites courbes d'isochronisme, caractérisant l'isochronisme d'un oscillateur de type balancier-spiral entretenu par un échappement. La figure 2a illustre ces courbes d'isochronisme dans les six positions types. L'horloger considère plus généralement l'intervalle d'amplitudes entre 180° et 300° visible sur la figure 2b.

La perte d'amplitude est plus grande dans les positions verticales que dans les positions horizontales (sur la figure 2a : amplitude maximale à environ 260° pour les positions verticales, contre une amplitude maximale de 285° pour les positions horizontales). Cela est dû au fait que le frottement est plus important dans les positions verticales que dans les positions horizontales, car les contacts sont différents. Les positions verticales correspondent au balancier en appui sur deux pierres (le couple résistant : bras de levier lié au rayon du cylindre du pivot) alors que les positions horizontales correspondent au balancier en appui sur une contre-pierre (le couple résistant : bras de levier lié au rayon du bout de pivot).

De plus, parce que le balancier 1 n'est pas fixé de manière symétrique par rapport aux pivots 3, 4 sur l'axe de balancier 2 de la figure 1a, et que la cheville du double plateau n'est pas coplanaire au balancier, les courbes obtenues pour les positions horizontale haut HH et horizontale bas HB ne sont pas équivalentes en marche et en amplitude.

Les horlogers utilisent encore trois notions pour étudier les oscillations d'un balancier spiral : le décalage fond-verre est la différence de marche entre la position HB et la position HH pour une amplitude donnée (voir la figure 3) ; le décalage plat-pendu en marche est la différence de marche entre la moyenne des positions horizontales HH et HB et la moyenne des positions verticales VB, VH, VG et VD (voir la figure 4) ; tandis que le décalage plat-pendu en amplitude est la différence entre la moyenne des amplitudes maximales des positions horizontales HH et HB et la moyenne des amplitudes maximales des positions verticales VB, VH, VG et VD. Sur les courbes des figures 3 et 4, on lit les résultats suivants :
- Décalage plat-pendu en marche aux amplitudes maximales (285° et 255°) :3s/j
- Décalage plat-pendu en amplitude : 30°.

Les horlogers cherchent à optimiser le fonctionnement du balancier-spiral et donc à réduire les marches (le décalage fond-verre et le décalage plat-pendu en marche), à optimiser l'isochronisme et à maximiser l'amplitude des oscillations. En pratique, il s'agit plutôt de faire en sorte que tous les défauts (frottements, influence de l'échappement, forme du spiral, équilibre, contraintes de construction... ) soient nuls ou se neutralisent.

CH 708 217 décrit un arbre de balancier dont les bouts de pivot présentent une forme géométrique ayant une symétrie de rotation d'ordre N autour de l'axe géométrique de l'arbre de balancier, où N est un nombre entier entre 2 et 8. Cette symétrie de rotation implique la présence de formes sur l'extrémité des pivots qui peuvent, pendant leur rotation, pousser une quantité de l'huile devant eux. Le but de ce document est d'améliorer la lubrification des pivots dans la position horizontale aux vitesses de rotation relativement faibles.

Le document EP 2 551 732 cherche à réduire l'écart plat-pendu en définissant une condition à respecter pour le diamètre D, la fréquence f et l'inertie I du balancier : D 5 ·f/l ≤ 20 10 -2 m 3 kg -1 s -1. L'écart plant-pendu est donc ajuster en modifiant la taille et le poids du balancier.

EP 1 986 059 décrit une forme particulière pour les paliers choisie pour que le couple des forces de frottement varie très peu entre les différentes orientations possibles de la pièce d'horlogerie.

Le but de la présente invention est de proposer un procédé permettant de corriger la marche et/ou de l'amplitude d'un oscillateur de type balancier spiral aux positions verticales.

La présente invention a pour objet un procédé de correction de la marche et/ou de l'amplitude aux positions verticales pour un oscillateur de pièce d'horlogerie de type balancier-spiral selon la revendication 1.

L'invention va maintenant être décrite en détail en référence aux figures annexées.

Les figures 1a et 1b illustrent un oscillateur de type balancier-spiral et ses moyens de pivotement traditionnels tels que décrits ci-dessus.

Les figures 2 à 4, également discutées en introduction, sont des courbes d'isochronisme obtenues pour un certain mouvement d'horlogerie dont l'oscillateur du type balancier-spiral illustré aux figures 1a et 1b présente les caractéristiques suivantes : fréquence 4Hz, masse du balancier 47mg, moment d'inertie 4,7 mg cm2, axe de balancier en acier, pivots de diamètre 63 µm, bouts de pivots avec surface de contact lisse, pierres de pivotement et contre-pierres en rubis.

La figure 5 est une vue en coupe d'un pivot dans sa pierre de pivotement d'un ensemble oscillateur-pierre de pivotement de l'art antérieur en position verticale de l'oscillateur, dans lequel l'ébat entre ledit pivot et sa pierre est de12 µm.

La figure 6 est une vue en coupe d'un pivot dans sa pierre de pivotement d'un ensemble oscillateur-pierre de pivotement selon l'invention en position verticale de l'oscillateur, dans lequel l'ébat entre le pivot et sa pierre est de 22 µm.

La figure 7 illustre la marche dans les positions verticales en fonction de l'ébat entre le pivot et sa pierre de pivotement pour une amplitude comprise entre 260° et 270°.

La figure 8 illustre la moyenne des marches en positions horizontales haut et bas et la moyenne des marches en positions verticales en fonction de l'amplitude pour un premier exemple d'ensemble oscillateur- pierres selon l'invention tel qu'illustré à la figure 6.

La figure 9 illustre la marche en fonction de l'amplitude dans les positions horizontales HB et HH pour un coefficient de frottement valant 0,05 pour les deux couples bout de pivot/contre-pierre.

La figure 10 illustre l'amplitude dans les positions verticales en fonction du diamètre du pivot.

Un oscillateur de type balancier spiral illustré aux figures 1a et 1b a déjà été décrit en partie ci-dessus.

En positions verticales du balancier, l'axe du balancier 2 appuie par ses deux pivots 3, 4 dans les trous des pierres de pivotement 5, 6. En particulier, ce sont les surfaces cylindriques 3a, 4a des pivots 3, 4 qui appuient contre les parois intérieures de chacun des trous des pierres de pivotement 5, 6. Selon l'amplitude d'oscillations de l'oscillateur balancier-spiral, les frottements dans les positions verticales se partagent entre un frottement de roulement et un frottement de glissement pour le reste de l'oscillation. Cette courte phase de roulement est responsable d'une avance de plusieurs secondes par jour et a donc une influence sur la marche.

De même, il est également démontré que les frottements dans les positions verticales engendrent une perte d'amplitude importante pour les oscillations de l'oscillateur (quelle que soit la position verticale considérée) et que cette perte d'amplitude est plus importante que dans les positions horizontales. Par conséquent, le décalage plat-pendu en amplitude est généralement significatif (30° selon les courbes de la figure 2b).

L'ébat entre un pivot 3, 4 de l'oscillateur et sa pierre de pivotement 5, 6 respective correspond à la différence entre le diamètre intérieur du trou de la pierre de pivotement 5, 6 et le diamètre extérieur du pivot 3, 4.

La demanderesse a pu établir un lien entre l'ébat entre les pivots et leur pierre respective et la marche dans les positions verticales, lorsque lesdits pivots sont en appui dans lesdites pierres. Ce lien est illustré par la courbe de la figure 7 pour une amplitude comprise entre 260° et 270°. Il est possible d'obtenir des résultats similaires à ceux de la figure 7 pour toutes les autres amplitudes. Il a été en effet été constaté que les courbes obtenues sont similaires et ne subissent qu'un décalage vertical.

Il a été constaté qu'en augmentant l'ébat entre les pivots et leur pierre respective dans les positions verticales, la marche dans les positions verticales est augmentée. Ainsi la moyenne des marches en positions verticales est également rehaussée et se rapproche de la moyenne des marches en positions horizontales comme illustré sur la figure 8. Le décalage plat-pendu en marche a donc été réduit et amélioré.

Pour augmenter l'ébat entre les pivots et leur pierre respective en positions verticales, il est possible soit de réduire le diamètre extérieur du pivot, soit d'augmenter le diamètre intérieur du trou de la pierre de pivotement dans lequel pivote ledit pivot en positions verticales.

Il existe également un lien entre le diamètre extérieur du pivot et l'amplitude des oscillations dans les positions verticales. Ce lien est illustré par la courbe de la figure 10. L'amplitude θ est ainsi proportionnelle au diamètre d du pivot selon l'équation suivante : $θ = - 0 , 53 d + 294 .$

En effet, en diminuant le diamètre du pivot, le roulement dudit pivot dans le trou de la pierre est favorisé et les frottements au contact sont réduits.

Ainsi, en diminuant le diamètre du pivot, il est également possible d'augmenter l'amplitude maximale d'oscillation dans les positions verticales. Le décalage plat-pendu en amplitude est alors également réduit et amélioré.

De préférence, on augmente l'ébat pour les deux couples pivot/palier de l'oscillateur afin de conserver une symétrie dans le pivotement. En variante, on pourrait augmenter l'ébat d'un seul couple pivot/palier, soit le couple pivot/palier haut ou bas.

La présente invention a pour objet un procédé de correction de la marche et de l'amplitude aux positions verticales pour un oscillateur de type balancier spiral d'un mouvement d'horlogerie.

La première étape du procédé consiste à fournir un ensemble formé d'un oscillateur de type balancier spiral comprenant un axe terminé par deux pivots et deux paliers de pivotement dans lesquels pivotent les pivots de l'oscillateur dans les positions verticales de l'oscillateur. Chaque palier comprend un trou caractérisé par un diamètre intérieur tandis que chaque pivot présente un diamètre extérieur strictement inférieur audit diamètre intérieur des paliers de pivotement.

Dans une seconde étape, on détermine l'ébat de référence entre les pivots et leur palier respectif défini comme la différence entre le diamètre intérieur du palier et le diamètre extérieur des pivots.

La troisième étape consiste à corriger la marche et/ou l'amplitude des oscillations de l'oscillateur dans les positions verticales en augmentant l'ébat de référence soit en augmentant le diamètre intérieur du palier soit en diminuant le diamètre extérieur du pivot pour l'un ou les deux couples palier/pivot de l'oscillateur.

Par exemple, pour l'oscillateur de la figure 1, l'ébat de référence entre les pivots et leur palier respectif défini comme la différence entre le diamètre intérieur du palier et le diamètre extérieur des pivots vaut environ à 12µm et le procédé selon l'invention, consiste à agir sur le palier et/ou le pivot de sorte à augmenter le diamètre intérieur du trou du palier ou diminuer le diamètre extérieur du pivot pour obtenir un ébat supérieur à 12µm.

La marche et/ou l'amplitude des oscillations de l'oscillateur dans les positions verticales peuvent être déterminées pour des oscillations libres ou entretenues. C'est-à-dire que le procédé peut comprendre encore une étape consistant à fournir un mouvement d'horlogerie comprenant un mécanisme d'échappement destiné à entretenir les oscillations de l'oscillateur et qu'on corrige la marche et/ou l'amplitude des oscillations de l'oscillateurs entretenues par ledit mécanisme d'échappement.

Tout moyen technique approprié peut être utilisé pour agir sur le palier et/ou le pivot de sorte à augmenter le diamètre intérieur du trou du palier ou diminuer le diamètre extérieur du pivot.

La présente invention a été décrite ci-dessus en relation avec un axe de balancier et ses paliers de pivotement. Il est envisageable d'appliquer l'enseignement de l'invention à d'autres systèmes pivotés entre paliers comme l'axe de l'ancre d'un échappement à ancre notamment.

## Revendications

1. Procédé de correction de la marche et de l'amplitude aux positions verticales pour un oscillateur (1) de type balancier spiral d'un mouvement d'horlogerie comprenant les étapes suivantes :
• fournir un oscillateur de type balancier spiral comprenant un axe terminé par deux pivots (3, 4) et deux paliers de pivotement dans lesquels pivotent les pivots de l'oscillateur dans les positions verticales de l'oscillateur, chaque palier comprenant un trou destiné à recevoir un pivot et ayant un diamètre intérieur tandis que chaque pivot (3, 4) présente un diamètre extérieur strictement inférieur audit diamètre intérieur des paliers de pivotement ;
• déterminer l'ébat de référence entre les pivots (3, 4) et leur palier respectif défini comme la différence entre le diamètre intérieur du palier et le diamètre extérieur des pivots (3,4)
• corriger la marche des oscillations de l'oscillateur dans les positions verticales en augmentant la différence entre le diamètre intérieur du palier et le diamètre extérieur des pivots par rapport à l'ébat de référence soit en augmentant le diamètre intérieur du palier soit en diminuant le diamètre extérieur du pivot pour l'un ou les deux couples palier/pivot de l'oscillateur de sorte que la moyenne des marches en positions verticales est rehaussée et se rapproche de la moyenne des marches en positions horizontales

2. Procédé selon la revendication 1, caractériser par le fait que l'on corrige en outre l'amplitude des oscillations de l'oscillateur dans les positions verticales en augmentant en augmentant l'ébat entre les pivots et leur pierre respective par rapport à l'ébat de référence en diminuant le diamètre extérieur du pivot pour l'un ou les deux couples palier/pivot de l'oscillateur de sorte que l'amplitude maximale d'oscillation dans les positions verticales est augmentée pour se rapprocher de l'amplitude maximale d'oscillation dans les positions horizontales.

3. Procédé selon l'une des revendications précédentes, **caractérisé par le fait que** l'on fournit en outre un mouvement d'horlogerie comprenant un mécanisme d'échappement destiné à entretenir les oscillations de l'oscillateur et que l'on corrige la marche et/ou l'amplitude des oscillations de l'oscillateur entretenu par ledit mécanisme d'échappement.

## Patentansprüche

1. Verfahren zur Korrektur des Gangs und der Amplitude in den vertikalen Positionen für einen Oszillator (1) vom Typ Unruh-Spiralfeder eines Uhrwerks, das die folgenden Schritte umfasst:
• Bereitstellen eines Oszillators vom Typ Unruh-Spiralfeder, der eine Achse umfasst, die mit zwei Zapfen (3, 4) und zwei Drehlagern endet, in denen die Zapfen des Oszillators sich in vertikalen Positionen des Oszillators drehen, wobei jedes Lager ein Loch umfasst, das dazu bestimmt ist, einen Zapfen aufzunehmen, und einen Innendurchmesser aufweist, während jeder Zapfen (3, 4) einen Außendurchmesser aufweist, der strikt kleiner als der Innendurchmesser der Drehlager ist;
• Bestimmen des Bezugsspiels zwischen den Zapfen (3, 4) und ihrem jeweiligen Lager, das als die Differenz zwischen dem Innendurchmesser des Lagers und dem Außendurchmesser der Zapfen (3, 4) definiert ist;
• Korrigieren des Gangs der Oszillationen des Oszillators in den vertikalen Positionen durch Erhöhen der Differenz zwischen dem Innendurchmesser des Lagers und dem Außendurchmesser der Zapfen in Bezug auf das Bezugsspiel entweder durch Vergrößern des Innendurchmessers des Lagers oder durch Verkleinern des Außendurchmessers des Zapfens für eines oder beide Lager/Zapfen-Paare des Oszillators, derart dass der Durchschnitt der Gänge in vertikalen Positionen erhöht wird und sich an den Durchschnitt der Gänge an horizontalen Positionen annähert.

2. Verfahren nach Anspruch 1, **dadurch gekennzeichnet, dass** ferner die Amplitude der Oszillationen des Oszillators in den vertikalen Positionen durch Vergrößern des Spiels zwischen den Zapfen und ihrem entsprechenden Stein in Bezug auf das Bezugsspiel durch Verkleinern des Außendurchmessers des Zapfens für eines oder beide Lager/Zapfen-Paare des Oszillators korrigiert wird, derart dass die maximale Oszillationsamplitude in den vertikalen Positionen vergrößert wird, um sich an die maximale Oszillationsamplitude in den horizontalen Positionen anzunähern.

3. Verfahren nach einem der vorhergehenden Ansprüche, **dadurch gekennzeichnet, dass** ferner ein Uhrwerk bereitgestellt wird, das einen Hemmungsmechanismus umfasst, der dazu bestimmt ist, die Oszillationen des Oszillators zu unterhalten, und dadurch, dass der Gang und/oder die Amplitude der Oszillationen des Oszillators korrigiert wird bzw. werden, der von dem Hemmungsmechanismus unterhalten wird.

## Claims

1. Method for correcting the rate and amplitude in vertical positions for a balance-hairspring-type oscillator (1) of a timepiece movement, comprising the following steps:
• providing a balance-hairspring-type oscillator comprising a spindle terminated by two pivots (3, 4) and two pivot bearings in which the pivots of the oscillator pivot in the vertical positions of the oscillator, each bearing comprising a hole intended to receive a pivot and having an inner diameter, whilst each pivot (3, 4) has an outer diameter strictly smaller than said inner diameter of the pivot bearings;
• determining the reference clearance between the pivots (3, 4) and their respective bearing defined as the difference between the inner diameter of the bearing and the outer diameter of the pivots (3, 4);
• correcting the rate of the oscillations of the oscillator in the vertical positions by increasing the difference between the inner diameter of the bearing and the outer diameter of the pivots with respect to the reference clearance either by increasing the inner diameter of the bearing or by decreasing the outer diameter of the pivot for one or both bearing/pivot pairings of the oscillator such that the average of the rates in vertical positions is increased and approximates the average of the rates in horizontal positions.

2. Method as claimed in claim 1, **characterised in that** the amplitude of the oscillations of the oscillator in the vertical positions is also corrected by increasing the clearance between the pivots and their respective stone with respect to the reference clearance by decreasing the outer diameter of the pivot for one or both bearing/pivot pairings of the oscillator such that the maximum oscillation amplitude in the vertical positions is increased to approximate the maximum oscillation amplitude in the horizontal positions.

3. Method as claimed in any one of the preceding claims, **characterised in that** there is also provided a timepiece movement comprising an escapement mechanism intended to support the oscillations of the oscillator, and **in that** the rate and/or amplitude of the oscillations of the oscillator supported by said escapement mechanism is corrected.
